# EUROPÄISCHE PATENTSCHRIFT

(11) **EP 0 027 615 B1**
(45) Veröffentlichungstag und Bekanntmachung des Hinweises auf die Patenterteilung: **28.12.1983**
(21) Anmeldenummer: 80106174.8
(22) Anmeldetag: 10.10.1980
(51) Int. Cl.: D06B 3/16

(54) **Verfahren und Vorrichtung zum kontinuierlichen Behandeln von bahnförmigem Textilgut in vertikalen Schlaufen**
Method and apparatus for continuously treating of textile webs in vertical loops
Procédé et dispositif pour le traitement en continu de matière textile en bande large en boucles verticales

(30) Priorität: 17.10.1979 DE 2941900
(43) Veröffentlichungstag der Anmeldung: 29.04.1981
(73) Patentinhaber: Kleinewefers, Jaeggli AG, CH-8352 Rümikon/Elsau (CH)
(72) Erfinder: Tschirner, Wolfgang, D-4154 Tönisvorst 1 (DE)
(74) Vertreter: Wangemann, Horst, Dipl.-Ing.

## Beschreibung

Die Efindung betrifft ein Verfahren und eine Vorrichtung zum kontinuierlichen Behandeln von bahnförmigem Textilgut, das in vertikalen Schlaufen mittels Querstäbe horizontal durch eine Behandlungsflüssigkeit, insbesondere heiße Flotte, transportiert wird und die Bildung der Schlaufen durch eine vertikale Strömung erfolgt, wobei die Schlaufenbildung, die Erhaltung der gebildeten Schlaufe, deren Formstabilität sowie deren horizontale Bewegung durch in der unteren Schlaufenkrümmung liegende Querstäbe, die sich in Nähe des Behälterbodens von der Textilbahneintrittsseite zur-ausgangsseite bewegen, und durch die zwischen den Querstäben aufwärts gerichtete Strömung erfolgt.

Durch die deutsche Fachzeitschrift "Melliand-Textilberichte, 2/1978, S. 143-146" ist eine Vorrichtung der eingangs genannten Art bekannt, bei der die Schlaufen um im oberen Abschnitt des Behandlungsbehälters horizontal geführte Rollen oder Stege geschlungen sind. Die Bildung der Schlaufen und die Erhaltung der Formstabilität erfolgt hierbei durch eine gegen den natürlichen Auftrieb der Textilschlaufen in der Flüssigkeit gerichtete Flüssigkeitsströmung, wobei die Flüssigkeit über die Breite und Länge des Bodens des Behandlungsbehälters abgesogen wird. Die horizontale Querbewegung der Schlaufen erfolgt durch die Rollen und Stege. Um senkrechte Schlaufen beim Ziehen derselben mittels der Rollen oder Stege im oberen Behälterabschnitt zu erreichen, muß eine stark abwärts gerichtete Strömung benutzt werden.

Die US-A-2 261 770, die den Gattungsbegriff des Hauptanspruches bestimmt, zeigt und beschreibt ein endloses Kettenpaar mit Querstäben, die den Transport der Schlaufen durch die Behandlungsflüssigkeit bewirken. Hierbei können die Schlaufen nur kurz sein; die Geschwindigkeit, mit der die Schlaufen durch die Behandlungsflüssigkeit bewegt werden, ist mit zunehmender Schlaufenlänge geringer zu wählen.

Der Erfindung liegt daher die Aufgabe zugrunde, mit möglichst geringem Energiebedarf eine hohe behandlungsgeschwindigkeit zu erreichen und dabei eine hohe Schlaufenlänge sowie knick- und faltenfreie, weitgehend senkrechte Schlaufen zu erzielen. Insgesamt soll hierbei die zur Anwendung gelangende Vorrichtung einen Einfachen Aufbau besitzen.

Zur lösung dieser Aufgabe sieht die Erfindung ein Verfahren der eingangs genannten Gattung vor, bei dem zur Unterstützung der horizontalen Bewegung und der Erhaltung der vertikalen Stellung der Schlaufen eine horizontale Querströmung der Behandlungsflüssigkeit erzeugt wird.

Vorzugsweise kann die horizontale Strömung durch im Kreislauf mit einer Pumpe umgewältze Behandlungsflüssigkeit erzeugt werden, wie auch die horizontale Strömung über annähernd die Höhe und Breite der Schlaufen erzeugt wird. Die Unteransprüche 4 und 6 bis 10 beinhalten vorteilhafte Merkmale zur Durchführung des Verfahrens und zur Ausbildung der Vorrichtung.

Der Vorteil des Verfahrens und der Vorrichtung nach der Erfindung offenbart sich nicht nur darin, daß die Schlaufen selbst bei großer Länge keine Schrägstellung erfahren und damit Gefahr laufen, sich aufeinander zu legen, wenn die Querstäbe im unteren Behälterabschnitt von der Eingangs- aur Ausgangsseite bewegt werden. Während der Fußabschnitt der Schlaufen durch die Querstäbe der endlosen Doppelkette durch die Flüssigkeit zur Ausgangsseite gebracht wird, wird der mittlere und obere Schlaufenabschnitt durch die zusätzliche horizontale Querströmung bewegt, die vorzugsweise variierbar ist, so daß es in der Tat gelingt, die Schlaufen senkrecht und formstabil durch die Behandlungsflüssigkeit zu bewegen. - Die horizontale Querbewegung der Schlaufen gestaltet sich einfach und energiesparend, wenn die Aufwärtsströmung, wie aus der DE-OS 2 207 964, S. 3, Abs. 1, bekannt, eine Luft, oder Dampfströmung ist, die zur Bildung der Schlaufen selbst weiterhin außer einer Mammutpumpenwirkung auf die Flüssigkeit noch eine Luft- oder Gasblase in der oberen Schlaufenkrümmung entstehen läßt, die das horizontale Bewegen der Schlaufen erleichtert. Die Querströmung saugt oder drückt das Luft- oder Dampfpolster in den Oberen Krümmungen der Schlaufe mit diesen zur Ausgangsseite.

Auf der Zeichnung ist eine Ausführungsform der erfindungsgemäßen Vorrichtung dargestellt und zwar zeigt
Fig. 1 schematisch die Vorrichtung im Vertikalschnitt,
Fig. 2 die in Nähe des Behälterbodens angeordnete Einrichtung zur Erzeugung des aerodynamischen oder hydrodynamischen Auftriebes in der Flüssigkeit,
Fig. 3 eine perspektivische Ansicht der aufeinanderfolgenden Schlaufen in verkürzter Darstellung,
Fig. 4 und 5 einen Abschnitt der Kettenführung der Steg- oder Rollenkette und
Fig. 6 eine weitere Ausführungsform des Verfahrens und der Vorrichtung nach der Erfindung.

Die bei dem erfindungsgemäßen Verfahren zur Anwendung gelangende Vorrichtung weist eine Behälter G auf, der dampfdicht geschlossen ist und mit einer Behandlungsflüssigkeit B gefüllt ist, deren Spiegel S bis in Nähe des oberen Behälterrandes reicht. Der Behälter G weist an seiner Vorderwand V ein Wasserchloß 1 auf, dem an der Rückwand R des Behälters ein Kaltwasserschloß 2 gegenüberliegt. Die zu behandelnde Textilbahn T wird durch das Zugwalzenpaar 3 in die Behandlungsflüssigkeit B eingezogen und einer Schlaufenbildungsdüse 4 zugeführt, deren Strahl senkrecht oder annähernd senkrecht nach oben gerichtet ist.

In der Nähe der Vorderwand V, der Rückwand R sowie im unteren Abschnitt des Behälters sowie in Nähe des Spiegels S der Behandlungsflüssigkeit ist eine Rollenkette 5 geführt, die aus im Abstand voneinander gelegenen Einzelketten und zwischen diesen sich erstreckenden Stegen oder Transportrollen 6 besteht. Die Kette 5 ist um Umlenkrollen 7-7e etwa auf einer Rechteckbahn geführt, wobei die beiden Einzelketten der Rollenkette 5 einen größeren Abstand als die Breite der Textilbahn aufweisen. - Die Anordnung und Führung der Rollenkette 5 ist derart, dass die sich entgegen dem Uhrzeigersinn bewegende Kette in Bewegungsrichtung hinter der Schlaufenbildungsdüse 4 den Abstand der Transportstangen auf 1/10 verringert, d.h. z.B. den Abstand der Transportstange von 500 mm auf 50 mm reduziert. Hierdurch werden nach unten durchhängende Schleifenabschnitte oder Kettenschlaufen 11 gebildet, deren Länge etwa der Hälfte des Abstandes der Kettenstege oder Transportrollen 6 entspricht, d.h. in oben gegebenem Beispiel ist die Länge der Kettenschlaufen 11 bei einem Abstand der Stege oder Transportrollen von 500 mm = 250 mm. - Die Kette 5 wird durch die Umlenkkettenräder 7b und 7d angetrieben. Die Schlaufenhöhe, die dem Wärmeinheit des Behälters wiedergibt, kann durch ein stufenloses Regelgetriebe zwischen dem Zugwalzenpaar 3 und den Kettenrädern 7b und 7d verändert werden.

Oberhalb des Bodens GB des Behälters G ist ein Rost oder eine aus zwei im Abstand voneinander gehaltenen Schienen gebildete Auflage 9 angeordnet, auf denen die querschnittsrunden Stege oder Transportrollen abgleiten oder abrollen. Hierzu ist die durch den Rost oder die Doppelschiene gebildete Stangenauflage von der Einlaufseite der Textilbahn zur Auslaufseite hin geneigt. Durch diese Neigung wird, wie untenstehend noch näher beschrieben wird, die horizontale Bewegung des Textilbahnschlaufenpaketes P in Fig. 1 von der links nach rechts, d.h. von der Wareneinlaß- zur Warenauslaßseite, bewirke.

Während die Schlaufenbildungsdüse 4 für das Aufschwimmen der Textilbahn und die Bildung der Schlaufen 10 sorgt, werden die in ihrer vollen Höhe entstandenen Schlaufen 12, die das Schlaufenpaket P entstehen lassen, in ihrer Lage und formstabil dadurch gehalten, dass einerseits das untere Ende der Schlaufen durch die Stege oder Transportrollen gehalten wird, andererseits zwischen den Stegen oder Transportrollen eine Auftriebsunterstützung in Form einer aero- und/oder hydrodynamischen Strömung vorgesehen ist. Diese besteht aus mehreren im Abstand voneinander an einer schrägen Traverse L angeordneten Mänteln 14, deren Seitenwände einen Düsenschlitz 15 bilden, der überdie Breite des Behälters G reicht. An der Traverse L sind in Vorschubrichtung des Schlaufenpaketes P zwischen den Düsenschlitzen 15 mit Düsen oder Öffnungen versehene Rohre 16 angebracht, aus denen Luft oder Dampf senkrecht nach oben austritt.

In den Mänteln 14, die eine nach unten offene untere Kammer 30 bilden, ist eine Rohr 31 mit Austrittsdüsen 33 angeordnet, aus denen Luft, Dampf, oder ein Gas austreten kann und die somit zwischen den Wänden 35 den Mäntel 14 einen Ejektor 34 bilden. Hierdurch wird zwischen den Transportstagen 6 eine aufwärsgerichtete Strömung, wie sie in Fig. 3 mit der Bezugsziffer 32 wiedergegeben ist, erzeugt, Hierbei 'steigen Blasen 32a in die Schlaufen 12 auf, an deren oberen Ende ein formstabiler Schlaufenkopf 29 gebildet wird.

Der Transport des Schlaufenpaketes P wird durch eine horizontale Strömung des Behandlungsflüssigkeit unterstützt, die durch aus der Wand 18 eines Verteilerkastens K an der Eintrittsseite des Behälters G austretende Flotte entsteht. Die Flotte tritt horizontal reihen- oder flächenmäßig aus den Öffnungen 18a der Wand 18 aus und schiebt das Schlaufenpaket P vor sich her bis an das Austrittsende des Behälters, wo eine gleichgeartete Wande 17 eines Kastens K₁ vorgesehen ist, durch deren Eintrittsöffnungen 17a die Flotte abgesogen wird, die im Kreislauf über eine Pumpe gegebenenfalls auch über einen Wärmeaustauscher wieder dem Kasten K zugeführt wird. Am Austrittsende der Textilbahn aus dem Paket P ist eine Pendelführer 13 angeordnet, der die Geschwindigkeit eines Abzugswerkes oder eines Quetschwerkes am Gehäuseauslaß regelt.

Damit die Luft- oder Dampfblasen zwischen den Stegen oder Transportrollen 6 in die Schlaufen 12 gelangen können, werden die Stege oder Rollen 6 durch nicht dargestellte Abstandscheiben an den Steg- oder Rollenenden auf Abstand gehalten, während sie auf der Auflage 9 schräg abwärts gleiten oder rollen.

Der Behälter G weist an seinem oberen Abschnitt Sichtfenster 20 auf, durch die das Schlaufenpaket im Inneren des Gehäuses beobachtet werden kann. Ein Schwimmerventil und der Überlauf 21 sorgen für ein gleichbleibendes Flottenniveau. - Der einstellbare Druckwächter 22 mit Abzugskamin 23 garantiert eine konstante Flottentemperatur in dem Behälter. Die Deckenplatten 24 liegen in einem Wasserring 25, der als Dampfsperre dient.

Wie Fig. 1, erkennen läßt, laufen die Stege oder Rollen 6 mit ihren seitlichen gall'schen Ketten in Bewegungsrichtung hinter dem Umlenkrad 7b gegen die Textilbahn und nehmen diese unter Bildung der ersten Schlaufe durch die Düse 4 mit. Danach reihen sich die Stege oder Rollen unter Einhaltung des Abstandes X (Fig. 3) auf der Auflage 9 hintereinander, so dass die jeweiligen unteren Kettenschlaufen 11 1 gebildet werden, die am Ende der Auflage 9 wieder aufgelöst werden.

Aus Vorstehendem ist erkennbar, dass die Stege oder Rollen 6 mit den jeweils an ihnen befestigten Kettenschlaufen 11 spezifisch so schwer sind, dass die Stege oder Rollen in der Flüssigkeit auch gegen die Auftriebsströmung absinken, d.h. auf der Auflage 9 abrollen oder abgleiten und dabei in der unteren Krümmung der Schlaufe SCH liegen.

Bei der Ausführungsform nach Fig. 6 ist dies auch der Fall. Hier rollen oder gleiten die Rollen 50 wiederum auf einer unteren geneigten Auflage 51 von der Eintrittsseite zur Austrittsseite des Behälters mit der Badflüssigkeit B. Am Ende der Auflage 51 ist ein senkrechtes Hebewerk 52 mit Mitnehmern 53 angeordnet, durch das die die Auflage 51 verlassenden Rollen 50 nach oben mitgenommen und auf eine Auflage 54 aufgegeben werden, die entgegengesetzt zur Auflage 51 geneigt ist und auf der die Rollen 50 in Fig. 6 nach links abrollen. Am vorderen Ende 54a fällt in bestimmtem Takt eine Rolle 50a auf den der Umlenkrolle 55 benachbarten Abschnitt 56 der Textilbahn. Da am Anfang 51 a der Auflage 51 durch die Düse 57 eine starke Aufwärtsströmung erzeugt wird, kann die Rolle 50a in der Flüssigkeit bis auf die Auflage 51 absinken und dort abwärts rollen, während die gebildete Schlaufe erhalten bleibt und wie bei der Ausführungsform nach Fig. 1 nach rechts bewegt wird. Die Textilgutbahn T verläßt wie auch in Fig. 1 den Behandlungsbehälter über die Rollen 58, 59, 60, wobei die letzte Schlaufe Sch' durch die Rolle 61 eingesogen wird.

## Patentansprüche

1. Verfahren zum kontinuierlichen Behandeln von bahnförmigem Textilgut, das in vertikalen Schlaufen mittels Querstäbe horizontal durch eine Behandlungsflüssigkeit, insbesondere heiße Flotte, transportiert wird und die Bildung der Schlaufen durch eine Vertikale Strömung erfolgt, wobei die Schlaufenbildung, die Erhaltung der gebildeten Schlaufe, deren Formstabilität sowie deren horizontale Bewegung durch in der unteren Schlaufenkrümmung liegende Querstäbe, die sich in Nähe des Behälterbodens von der Textilbahneintrittsseite zur -ausgangsseite bewegen, und durch die zwischen den Querstäben aufwärts gerichtete Strömung erfolgt, dadurch gekennzeichnet, daß zur Unterstützung der horizontalen Bewegung und zur Erhaltung der vertikalen Stellung der Schlaufen eine horizontale Querströmung der Behandlungsflüssigkeit erzeugt wird.

2. Verfahren nach Anspruch 1, dadurch gekennzeichnet, daß die horizontale Strömung durch im Kreislauf mit einer Pumpe umgewälze Behandlungsflüssigkeit erzeugt wird.

3. Verfahren nach Anspruch 1 und 2, dadurch gekennzeichnet, daß die horizontale Strömung über annähernd die Höhe und Breite der Schlaufe erzeugt wird.

4. Verfahren nach Anspruch 1 und einem der Ansprüche 2 und 3, dadurch gekennzeichnet, daß die Schlaufen durch aufwärtsdrücken von Textilbahnabschnitten in den Bereich der Horizontalströmung gebracht werden.

5. Verfahren nach Anspruch 1, dadurch gekennzeichnet, daß zur Bildung sowie zur Erhaltung der Schlaufen die vertikale Strömung durch Luft- oder Dampfströme erzeugt wird.

6. Vorrichtung zur Durchführung des Verfahrens nach Anspruch 1 bis 5, mit einem kubischen oder quaderförmigen Flüssigkeitsbehälter und einer in Nähe des Behälterbodens und der -stirnwände geführten endlosen Kette mit Querstäben größerer Breite als die zu behandelnde Textilbahn, gekennzeichnet durch eine luft- und flüssigkeitsdurchlässige, von der Textilbahneintrittsseite zur -austrittsseite des Behälters reichende, gegenüber der Horizontalen geneigte, stationäre Auflage (9), bzw. ein Schienenpaar, in Nähe des Behälterbodens (GB) für die darauf bewegten Querstäbe der endlosen Kette und durch unterhalb der Auflage (9) aufwärts gerichtete Düsen (33) sowie eine die Querströmung erzeugende Einrichtung (17, 17a, 18, 18a).

7. Vorrichtung nach Anspruch 6, dadurch gekennzeichnet, daß die Enden der Querstäbe an der endlosen Kette mit abstandsscheiben versehen sind, durch die die Querstäbe auf der Auflage bzw. dem Schienenpaar in geringem Abstand voneinander gehalten werden.

8. Vorrichtung nach Anspruch 6 und 7, dadurch gekennzeichnet, daß die Düsen aus einem luft-, dampf- oder gaszuführenden Rohr (31) mit Düsenöffnungen und einem dieses Rohr umgebenden, mit Behandlungsflüssigkeit gefüllten Mantel (14) gebildet sind.

9. Vorrichtung nach Anspruch 6 bis 8, dadurch gekennzeichnet, daß die an oder in Nähe der Behälterstirnwände (V, R) angeordnete, die Querströmung erzeugende Einrichtung (17, 18) mit reihen- oder flächenhaft angeordneten, horizontal gerichteten Austrits- bzw. Eintrittsöffnungen- oder -düsen (17a, 18a) versehen ist.

10. Vorrichtung nach Anspruch 9, dadurch gekennzeichnet, daß die Austritts- bzw. Eintrittsöffnungen- oder -düsen (17a, 1 8a) der die Querströmung erzeugenden Einrichtung (17, 18) an einer zu den Schlaufen geneigten Wand angeordnet sind.

## Revendications

1. Procédé pour le traitement en continu de matière textile en bande large transportée en boucles verticales au moyen de barreaux transversaux dans le sens horizontal au travers d'un liquide de traitement, notamment d'un bain de teinture chaud, les boucles se formant sous l'action d'un courant vertical et la formation des boucles, le maintien des boucles formées, la stabilité de leur forme et leur déplacement dans le sens horizontal étant assurés par des barreaux transversaux, qui sont situés à l'intérieur de la courbe inférieure des boucles et se déplacent à proximité du fond du récipient, depuis Is côté de l'entrée de la bande large de textile jusqu'au côté de sa sortie, et par un courant ascendant passant entre ces barreaux transversaux, caractérisé en ce que, pour faciliter le déplacement des boucles dans le sens horizontal et leur maintien en position verticale, on produit un courant transversal dans le sens horizontal au sein du liquide de traitement.

2. Procédé selon la revendication 1, caractérisé en ce que le courant horizontal est produit par le liquide de traitement parcourant un circuit sous l'action d'une pompe de circulation.

3. Procédé selon l'une des revendications 1 et 2, caractérisé en ce que le courant horizontal est produit approximativement sur la hauteur et la largeur de la boucle.

4. Procédé selon la revendication 1 et l'une des revendications 2 et 3, caractérisé en ce que les boucles sont amenées par poussée vers le haut de sections de bande large de textile dans la zone du courant horizontal.

5. Procédé selon la revendication 1, caractérisé en ce que, pour la formation et la maintien des boucles, le courant vertical est constitué par des courants d'air ou de vapeur.

6. Dispositif pour l'application du procédé selon l'une des revendications 1 à 5, comportant un récipient cubique ou parallèlépipédique pour le liquide de traitement et une chaîne sans fin guidée de manière à passer à proximité du fond du récipient et de ses parois verticales et comportant des barreaux transversaux dont la largeur dépasse celle de la bande textile à traiter, caractérisé en ce qu'il comporte une surface d'appui (9), ou une glissière double, fixe, laissant passer l'air et le liquide, allant du côté de l'entrée de la bande large de textile au côté de la sortie du récipient, inclinée sur l'horizontale, montée à proximité du fond (GB) du récipient, sur laquelle se déplacent les barreaux transversaux de la chaîne sans fin, des buses (33) situées au-dessous de cette surface d'appui (9) et orientées vers le haut et une installation (17, 17a, 18, 18a) produisant un courant transversal.

7. Dispositif selon la revendication 6, caractérisé en ce que les extrémités des barreaux transversaux de la chaîne sans fin comportent des disques de maintien à distance qui maintiennent à une faible distance les uns des autres les barreaux transversaux qui se trouvent sur la surface d'appui ou la glissière double ou couple de glissières.

8. Dispositif selon l'une des revendications 6 et 7, caractérisé en ce que les buses sont constituées par un tube (31) qui amène de l'air, de la vapeur, ou du gaz et comporte des orifices de buses et par une enveloppe (14) qui entoure ce tube et est remplie de liquide de traitement.

9. Dispositif selon l'une des revendications 6, 7 ou 8, caractérisé en ce que l'installation (17, 18) de production du courant transversal, montée à proximité des parois verticales (V, R) du récipient, comporte des orifices ou des buses (17a, 18a) disposés en rang ou sur une surface et orientés dans le sens horizontal.

10. Dispositif selon la revendication 9, caractérisé en ce que des orifices ou des buses de sortie ou d'entrée (17a, 18a) de l'installation (17, 18) de production du courant transversal sont ménagées dans une paroi inclinée par rapport aux boucles.

## Claims

1. A method for continuously treating textile webs, that are transported in vertical loops using cross rods horizontally through a processing liquid, more specially a hot float, and the loops are formed by a vertical current, and for forming the loops, for keeping the web in the loops so formed, for making the form of the loops stable and seeing that the motion thereof is horizontal there are cross rods placed in the lower bends of the loops, such bends moving near the floor of the vessel from the inlet end for the textile web to the outlet end and by the current moving upwards between the cross rods, characterized in that for supporting the horizontal motion and for keeping the loops upright a horizontal cross current is produced in the processing liquid.

2. The method as claimed in claim 1 characterized in that the horizontal current is produced by circulation of the processing liquid as produced by a pump.

3. The method as claimed in claim 1 or claim 2 characterized in that the horizontal current is produced generally over the full height and breadth of the loops.

4. The method as claimed in claim 1 and in claim 2 or claim 3, characterized in that the loops are moved by forcing parts of textile web upwards into the path of the horizontal current.

5. The method as claimed in claim 1 characterized in that for forming the loops and keeping the web in such loops the vertical current is produced by air or steam currents.

6. An apparatus for undertaking the method as claimed in claims 1 to 5 with a cube-like or parallelpiped-like liquid vessel and with an endless chain, guided along near the floor of the said vessel and the end walls thereof, said chain having cross rods with a greater breadth than the textile web to be processed, characterized by a stationary rest (9) or by two rails letting through air and liquid and running from the inlet side of the vessel for the textile web to the outlet side thereof, said rest or rails being at a slope, by nozzles (33) placed near the floor of the vessel (GB) for the cross rods, moved thereon, of the endless chain, said nozzles (33) being placed under the rest (9) and pointing in an upward direction, and by a means (17, 17a, 18 and 18a) producing the cross current.

7. The apparatus as claimed in claim 6 characterized in that the ends of the cross rods on the endless chain have spacer washers, that are kept in position on the rest or on the two rails with a small spacing therebetween.

8. The apparatus as claimed in claims 6 and 7 characterized in that the nozzles are made up of a pipe (31) for the supply of air, steam or gas, with nozzle openings and a casing (14) that is placed round this pipe and is filled with processing liquid.

9. The apparatus as claimed in claims 6 to 8 characterized in that the means (17 and 18) that is placed at or near the vessel end walls (V and R) and is used for producing the cross current has outlet or inlet openings or nozzles (1 7a and 18a) that are placed in lines or over an area and are horizontally directed.

10. The apparatus as claimed in claim 9 characterized in that the outlet or inlet openings or nozzles (17a and 18a) of the means (17 and 18) producing the cross current are placed on a wall that is at a slope in relation to the loops.
